# FASCICULE DE BREVET EUROPEEN

(11) **EP 0 013 338 B1**
(45) Date de publication et mention de la délivrance du brevet: **15.12.1982**
(21) Numéro de dépôt: 79104868.9
(22) Date de dépôt: 04.12.1979
(51) Int. Cl.: E05D 1/04, E05D 9/00

(54) **Charnière à emboîtement latéral**
Scharnier mit seitlich ineinandergreifenden Scharnierteilen
Laterally interlocking hinge

(30) Priorité: 03.01.1979 US 747
(43) Date de publication de la demande: 23.07.1980
(73) Titulaire: International Business Machines Corporation, Armonk, N.Y. 10504 (US)
(72) Inventeur: Mathewson, James Alfred, Raleigh, NC 27604 (US); Pasterchick, Jr., Harry, Cary, NC 27511 (US)
(74) Mandataire: Bonneau, Gérard

## Description

### Domaine Technique

La présente invention concerne une charnière du type à emboîtement latéral permettant notamment de connecter un capot au châssis d'une machine.

### Etat de la Technique Antérieure

Les machines de bureau, telles que les machines à écrire, et les dispositifs de traitement de données, tels que les terminaux de données, comportent généralement un châssis auquel un capot est fixé au moyen d'une charnière, de façon à permettre à l'opérateur de la machine ou à un technicien d'atteindre les parties internes de celle-ci pour assurer sa maintenance ou pour effectuer un dépannage, ou encore pour procéder au remplacement de certains éléments tels qu'un ruban encreur, un rouleau de papier, etc.

Le châssis et le capot de la machine sont souvent en métal et connectés au moyen de charnières métalliques de différents types. Ces charnières comportent invariablement un certain nombre d'éléments discrets qui sont fixés au châssis et au capot par des vis métalliques ou au moyen d'une technique classique faisant appel à l'emploi d'une soudure.

Les charnières métalliques de l'art antérieur présentent un certain nombre d'inconvénients. Les charnières elles-mêmes sont relativement onéreuses et, de ce fait, augmentent le prix global de la machine dans laquelle elles sont utilisées. D'autre part, ainsi qu'on l'a déjà mentionné, il est parfois nécessaire de modifier ou de renforcer la machine aux points de fixation des charnières, ce qui a également pour effet d'augmenter le coût de la machine. Par ailleurs, les charnières métalliques doivent être fixées au châssis et au capot de la machine avant ou pendant les opérations d'assemblage et il est nécessaire de faire en sorte que le capot soit correctement aligné par rapport au châssis, ce qui prend du temps et entraîne une augmentation du coût de la machine.

On a pensé à utiliser des systèmes plus simples ne présentant pas les inconvénients exposés ci-dessus, dans lesquels un élément cylindrique solidaire d'un premier organe pivote dans un autre élément en forme de C. Contrairement à l'invention, comme on le verra par la suite, la plupart des charnières de ce type s'emboîtent en insérant axialement l'élément cylindrique dans l'élément en forme de C comme c'est le cas du système décrit dans le document US-A-3 233 277. Par contre, si l'élément cylindrique a un diamètre inférieur ou égal à l'ouverture du C, il peut s'emboîter transversalement, comme c'est le cas du système décrit dans le document US-A-4 084 361 ou dans le document DE-A-2 606 002.

Mais les systèmes de charnières décrits dans les documents cités ci-dessus sont destinés à être utilisés pour le pivotement autour d'un axe vertical de portes ou fenêtres, et ne peuvent pas être utilisés comme charnières pour connecter un capot au châssis de machines telles que les terminaux de données.

D'une part, le capot de ces machines pivote autour d'un axe qui a généralement la position horizontale et nécessite un moyen d'alignement par rapport au châssis. Dans la majorité des systèmes utilisés pour les portes et fenêtres, l'alignement est réalisé grâce à une butée sur laquelle vient s'appuyer la porte ou la fenêtre.

D'autre part, lorsqu'on fait pivoter le capot d'une machine de façon à avoir accès à l'intérieur, il est nécessaire d'avoir une résistance qui freine le déplacement du capot et même à la limite le maintient stable dans toute position intermédiaire, de sorte qu'il ne puisse pas s'ouvrir ou se refermer brutalement, ce qui aurait pour effet d'endommager le capot ou la machine. Cet effet de freinage n'est évidemment pas nécessaire dans les systèmes décrits dans les documents cités. C'est d'ailleurs l'effet contraire, c'est-à-dire un pivotement sans résistance qui est recherché dans les charnières utilisées pour les portes et fenêtres.

### Exposé de l'Invention

L'objet de la présente invention est donc une charnière à emboîtement latéral ne présentant pas les inconvénients des charnières métalliques de l'art antérieur, et qui, contrairement aux charnières utilisées pour les portes et fenêtres, offre une résistance au pivotement empêchant son ouverture ou sa fermeture brutale.

La charnière à emboîtement latéral de l'invention comprend un premier élément de forme cylindrique disposé parallèlement au bord d'un premier organe et solidaire de ce dernier, et un second élément cylindrique de section en forme de C disposé parallèlement au bord d'un second organe et solidaire de ce dernier, le second élément étant destiné à s'emboîter sur le premier élément pour maintenir le premier organe connecté au second organe. L'élément en forme de C définit un arc d'au moins 180°, de manière à permettre sa mise en place d'un coup sec. Les deux éléments comportent respectivement des moyens géométriquement complémentaires qui en venant s'emboîter l'un dans l'autre, permettent l'alignement de deux organes l'un par rapport à l'autre.

Brève Description des Figures
La figure 1 est une vue en perspective d'un dispositif représentatif auquel la présente invention peut être incorporée.
La figure 2 est une vue plus détaillée de la charnière du dispositif de la figure 1, le capot étant déplacé pour les besoins de l'illustration.
La figure 3 est une vue en perspective partielle de l'élément en forme de C qui constitue l'une des parties de la charnière de l'invention.
La figure 4 est une vue en perspective partielle de l'élément de forme cylindrique qui constitue l'autre partie de la charnière de l'invention.
La figure 5 est une vue latérale de la charnière, le capot étant fermé.
La figure 6 est une vue latérale de la charnière, le capot étant ouvert.

### Mode de Réalisation Préféré de l'Invention

On a représenté sur la figure 1 un terminal 10 représentant l'une des nombreuses machines de bureau ou de traitement de données qui sont susceptibles d'utiliser la présente invention. Le terminal 10 comprend un châssis 12, un clavier 14 et un capot 16 qui recouvre un ou plusieurs dispositifs d'impression utilisés aux fins de l'établissement de factures, de transactions, etc... Ce ou ces dispositifs d'impression sont fixés à l'intérieur du châssis 12, mais dépassent la paroi supérieure de celui-ci de telle sorte que l'utilisateur de la machine puisse facilement procéder au remplacement, par exemple, d'un ruban encreur ou d'un rouleau de papier par l'intermédiaire d'une ouverture pratiquée dans cette paroi supérieure.

Une charnière conforme à la présente invention peut être employée pour connecter l'un des bords du capot 16 et la paroi supérieure du châssis 12. Les composants de cette charnière sont représentés de façon plus détaillée sur la figure 2, sur laquelle le capot 16 a été déplacé au-dessus et à droite de la position qu'il occupe normalement lorsqu'il est mis en place, afin que l'on puisse mieux voir les composants de la charnière. L'un de ceux-ci est un élément de forme cylindrique 18 qui fait partie intégrante du châssis 12 et qui est parallèle à l'un des bords 20 de l'ouverture donnant accès aux dispositifs d'impression, bord dont il séparé par un décolletage de forme allongée 22. L'élément cylindrique 18 porte une ou plusieurs nervures radiales d'alignement, telle que la nervure 24.

Le second composant principal de la charnière est constitué par un élément 26 en forme de C qui fait de préférence partie intégrante du capot 16 et qui est relié à ce dernier par un décolletage de forme allongée 28.

La figure 3 représente de façon plus détaillée une partie de l'élément 26 en forme de C. Ce dernier comprend un ou plusieurs évidements 30 destinés à recevoir les nervures d'alignement 24 correspondantes que comporte l'élément cylindrique 18. La paroi de l'élément 26 est relativement épaisse et se termine par un bord extérieur plat 32. La surface intérieure de l'élément 26 définit un arc sensiblement supérieur à 180°, de préférence compris entre 200 et 240°.

La figure 4 représente de façon plus détaillée l'élément cylindrique 18. Comme le montre cette figure, la nervure d'alignement 24 est de forme rectangulaire et présente deux bords extérieurs plats qui sont tangents à la surface de l'élément cylindrique 18 et mutuellement perpendiculaires. Une nervure symétrique est formée sur le côté opposé, ou côté gauche, de l'élément cylindrique 18 et s'étend vers le décolletage 22. Ainsi qu'on le verra plus loin, la surface supérieure 36 et la surface inférieure 38 du décolletage 22 ne sont pas mutuellement parallèles.

Comme le montre la figure 5, le capot 16 est fixé au châssis 12 en mettant en place d'un coup sec l'élément 26 sur l'élément cylindrique 18. Le diamètre intérieur de l'élément 26 est de préférence égal ou légèrement inférieur au diamètre extérieur de l'élément 18 de manière à créer une résistance qui freine le déplacement du capot 16 lorsqu'on fait pivoter celui-ci par rapport au châssis 12. Un choix judicieux des matériaux constituant le capot 16 et le châssis 12, et des diamètres respectifs des éléments 18 et 26, permet d'obtenir une résistance suffisante pour rendre inutile l'emploi des contre-poids auxquels on a généralement recours pour empêcher le capot de se fermer trop rapidement.

Le bord extérieur plat 32 de l'élément 26 repose contre la surface inférieure plate 38 du décolletage 22, constituant ainsi une butée qui limite le mouvement du capot 16 dans le sens horaire. De préférence, on s'arrange pour que la charnière ne supporte pas la totalité du poids du capot 16. Un (ou plusieurs) des trois bords restants de l'ouverture recouverte par le capot est de préférence pourvu d'éléments faisant saillie et destinés à soutenir le capot.

La figure 6 représente la charnière lorsqu'on a fait pivoter le capot 16 dans le sens anti-horaire jusqu'à ce qu'il soit complètement ouvert. Lorsqu'il occupe cette dernière position, l'une des surfaces du décolletage 28 repose contre la surface supérieure 36 de ce dernier et constitue une butée qui limite le déplacement du capot 16. Si l'on contraint le capot à dépasser cette position, l'élément en forme de C 26 se sépare de l'élément cylindrique 18 sans que l'un ou l'autre ne soit endommagé. L'utilisateur de la machine peut alors aisément fixer de nouveau le capot 16 à la base 12, l'alignement nécessaire étant assuré par les nervures 24 et les évidements correspondants 30.

La charnière décrite ci-dessus présente plusieurs autres avantages. Ses composants sont formés lors du moulage du capot 16 et du châssis 12. Etant donné que la quantité de matériau supplémentaire requise pour réaliser les composants de la charnière est minime, il n'en résulte qu'une très faible augmentation du coût du produit. D'autre part, aucun outil n'est nécessaire pour fixer le capot sur le châssis puisqu'il est connecté au châssis en mettant simplement en place d'un coup sec l'élément en forme de C sur l'élément cylindrique que comporte le châssis. Les nervures 24 et les évidements 30 que comportent respectivement l'élément cylindrique 18 et l'élément en forme de C 26 permettent d'aligner le capot 16 par rapport au châssis 12 en cours d'assemblage et lors de l'utilisation ultérieure de la machine. Aucun outil n'est nécessaire à cette fin et aucune procédure d'alignement ne doit être employée.

D'autre part, la présente charnière facilite la réalisation de dispositifs esthétiquement satisfaisants. Lorsque le capot est fermé, la charnière est invisible. La charnière peut également être rendue auto-lubrifiante grâce à un choix judicieux des matières plastiques constituant le châssis et le capot. Par exemple, le châssis peut être constitué par de l'acrylonitrile-butadiène-styrène et le capot par un polycarbonate. Ces matériaux présentent en effet une caractéristique d'auto-lubrification lorsqu'ils frottent l'un contre l'autre. Ainsi qu'on l'a précédemment mentionné, on peut faire varier les diamètres relatifs de l'élément cylindrique et de l'élément en forme de C ainsi que l'arc défini par ce dernier de manière à obtenir un frottement susceptible de ralentir le mouvement du capot par rapport au châssis. Ce frottement rend inutile l'emploi de contre-poids. Enfin, les composants sans solution de continuité et à ajustement serré de la charnière permettent d'obtenir un bon isolement acoustique.

## Revendications

1. Charnière à emboîtement latéral permettant de connecter l'un des bcrds d'un premier organe (12) et un bord parallèle d'un second organe (16), comprenant un premier élément de forme cylindrique (18) disposé parallèlement au bord dudit premier organe et solidaire de ce dernier et un second élément cylindrique dont la section est en forme de C (26) constitué d'un matériau légèrement élastique, et disposé parallèlement au bord dudit second organe et solidaire de ce dernier, le second élément étant destiné à venir s'emboîter sur le premier élément pour maintenir le premier organe connecté au second organe ; ladite charnière étant caractérisée en ce que :
ledit second élément en forme de C définit un arc supérieur à 180° et son ouverture est inférieure au diamètre dudit premier élément, permettant ainsi sa mise en place d'un coup sec sur ledit premier élément,
lesdits premier et second éléments comportent respectivement des moyens géométriquement complémentaires (24, 30) qui, en venant s'emboîter l'un dans l'autre, permettent l'alignement desdits organes l'un par rapport à l'autre.

2. Charnière selon la revendication 1, caractérisée en ce que lesdits moyens géométriquement complémentaires consistent en au moins une nervure (24) solidaire dudit premier élément (18) et au moins un évidement (30) ménagé transversalement dans ledit second élément (26).

3. Charnière selon la revendication 1 ou 2 caractérisée en ce que le diamètre intérieur dudit second élément (26) est égal ou légèrement inférieur au diamètre extérieur dudit premier élément (18).

4. Charnière selon l'une quelconque des revendications 1 à 3 caractérisée en ce que ledit premier élément (18) et ledit second élément (26) sont constitués par des matériaux présentant des caractéristiques d'auto-lubrification.

5. Charnière selon la revendication 4 caractérisée en ce que lesdits matériaux sont des matières plastiques différentes.

6. Charnière selon l'une quelconque des revendications précédentes caractérisée en ce que lesdits premier (12) et second (16) organes sont respectivement le châssis et le capot d'un terminal de traitement de données (10).

## Claims

1. A laterally interlocking hinge for connecting one of the edges of a first member (12) to a parallel edge of a second member (16), comprising a first cylinder-shaped element (18) arranged in parallel with the edge of said first member and rigidly fixed thereto, and a second cylindrical element with a C-shaped section (26) made of a slightly elastic material and arranged in parallel with the edge of said second member and rigidly fixed thereto, said second member interlocking with said first member to ensure connection of said first member to said second member. characterized in that :
said second C-shaped element defines an arc greater than 180° whose opening is smaller than the diameter of said first element so as to be briskly snapped on said first element,
said first and second elements respectively provide geometrically complementary means (24, 30) which, when interlocking, align said members with respect to each other.

2. A hinge according to claim 1, characterized in that said geometrically complementary means consist of at least one rib (24) rigidly fixed to the first element (18) and at least one recess (30) transversely arranged in said second element (26).

3. A hinge according to claim 1 or 2, characterized in that the inner diameter of said second element (26) is equal to, or slightly smaller than the outside diameter of said first element (18).

4. A hinge according to any one of claims 1 to 3, characterized in that said first element (18) and said second element (26) are made of materials of the self-lubrication type.

5. A hinge according to claim 4, characterized in that said materials consist of different types of plastics material.

6. A hinge according to any one of the preceding claims, characterized in that said first (12) and second (16) members are respectively the frame and the cover of a data processing terminal (10).

## Patentansprüche

1. Scharnier mit seitlich ineinandergreifenden Scharnierteilen zum Verbinden einer der Kanten eines ersten Bauteils (12) mit einer parallelen Kante eines zweiten Bauteils (16), bestehend aus einem ersten zylindrischen Element (18), das parallel zur Kante des ersten Bauteils angeordnet und mit diesem fest verbunden ist, und aus einem zweiten zylindrischen Element (26) mit C-förmigem Querschnitt, das aus einem leicht elastischen Material besteht und parallel zur Kante des zweiten Bauteils angeordnet und mit diesem fest verbunden ist, wobei das zweite Element dazu bestimmt ist, sich in das erste Element einzufügen, um das erste Bauteil in Verbindung mit dem zweiten Bauteil zu halten, dadurch gekennzeichnet, daß
das zweite C-förmige Element einen Bogen von mehr als 180° definiert, dessen Öffnung kleiner ist als der Durchmesser des ersten Elementes, so daß es ruckartig auf das erste Element schnappt, und daß
das erste und das zweite Element geometrisch komplementäre Mittel (24,30) aufweisen, die beim gegenseitigen Ineinandergreifen das Ausrichten der Bauteile zueinander bewirken.

2. Scharnier nach Anspruch 1, dadurch gekennzeichnet, daß die geometrisch komplementären Mittel aus mindestens einer mit dem ersten Element (18) fest verbundenen Rippe (24) und mindestens einer im zweiten Element (26) quer angeordneten Aussparung (30) bestehen.

3. Scharnier nach Anspruch 1 oder 2, dadurch gekennzeichnet, daß der Innendurchmesser des zweiten Elementes (26) dem Außendurchmesser des ersten Elementes (18) entspricht oder etwas kleiner ist.

4. Scharnier nach einem der Ansprüche 1 bis 3, dadurch gekennzeichnet, daß das erste Element (18) und das zweite Element (26) aus Materialien mit Selbstschmierungseigenschaften bestehen.

5. Scharnier nach Anspruch 4, dadurch gekennzeichnet, daß diese Materialien unterschiedliche Kunststoffe sind.

6. Scharnier nach einem der vorhergehenden Ansprüche, dadurch gekennzeichnet, daß das erste (12) und zweite (16) Bauteil den Rahmen und die Haube eines Datenverarbeitungsterminals (10) bilden.
